# FASCICULE DE BREVET EUROPEEN

(11) **EP 0 658 952 B1**
(45) Date de publication et mention de la délivrance du brevet: **22.04.1998**
(21) Numéro de dépôt: 94402783.8
(22) Date de dépôt: 05.12.1994
(51) Int. Cl.: H01R 13/18, H01R 13/436

(54) **Organe femelle de contact électrique et élément de boîtier de connecteur électrique destiné à recevoir un tel organe**
Elektrische Kontaktbuchse und Verbindergehäuse zur Aufnahme einer solchen Buchse
Female electrical contact element and electrical connector housing for receiving such an element

(30) Priorité: 15.12.1993 FR 9315091
(43) Date de publication de la demande: 21.06.1995
(73) Titulaire: CONNECTEURS CINCH, F-78190 Montigny Le Bretonneux (FR)
(72) Inventeur: Ittah, Jean, F-92390 Villeneuve la Garenne (FR)
(74) Mandataire: Faber, Jean-Paul

(56) Documents cités:
- EP-A- 0 114 187
- EP-A- 0 333 988
- EP-A- 0 352 871
- EP-A- 0 484 700
- GB-A- 2 220 310

## Description

La présente invention se rapporte à un organe femelle de contact électrique et à un élément de boîtier de connecteur électrique destiné à recevoir un tel organe.

L'invention vise des organes femelles de contact électrique qui comportent une pince élastique destinée à enserrer un organe mâle et dont l'action élastique est renforcée par un élément complémentaire monté sur le premier élément et présentant des barrettes élastiques s'appuyant sur les branches de la pince. Une telle réalisation est connue du brevet européen n° 0 333 988. Une telle réalisation présente l'inconvénient de ne pouvoir être utilisée qu'avec des organes mâles cylindriques.

L'un des buts de l'invention est de réaliser un tel organe qui soit facile à fabriquer, qui puisse être aisément logé dans un élément de boîtier et qui assure une bonne liaison électrique avec un organe mâle méplat.

L'invention vise, également, un élément de boîtier de connecteur destiné à recevoir de tels organes et qui soit d'un type dans lequel il est prévu des moyens de verrouillage effaçables pour faciliter la mise en place des organes, ces moyens pouvant, après mise en place desdits organes, être bloqués pour s'opposer à tout retrait intempestif desdits organes.

L'organe femelle de contact électrique, selon l'invention, est du type comprenant un premier élément réalisé à partir d'une bande métallique bonne conductrice de l'électricité et douée d'une certaine élasticité, ladite bande étant découpée et pliée pour présenter, à une extrémité, des pattes de sertissage prolongées par une partie profilée elle-même prolongée par un corps à section circulaire terminé par deux barrettes élastiques destinées à former une pince pour enserrer un organe mâle de contact électrique correspondant et un élément complémentaire fixé sur le corps et réalisé à partir d'une bande métallique bonne conductrice de l'électricité et douée d'une certaine élasticité, ladite bande étant découpée et pliée afin d'affecter une section circulaire pour recevoir le corps du premier élément et présenter, deux barrettes élastiques destinées à porter contre les barrettes élastiques du premier élément et ainsi renforcer l'action élastique de celles-ci, tandis que l'élément de boîtier est du type destiné à coopérer avec un élément de boîtier complémentaire pourvu des organes mâles de contact électrique, ledit élément de boîtier présentant des canaux destinés à recevoir, chacun, un organe femelle de contact électrique, des moyens étant prévus pour verrouiller lesdits organes, ces moyens étant susceptibles d'occuper une première position d'attente dans laquelle les organes femelles de contact électrique peuvent être mis en place et une seconde position de verrouillage dans laquelle ceux-ci sont bloqués, ledit organe femelle de contact électrique étant caractérisé en ce que les barrettes élastiques du premier élément sont méplates, ledit élément complémentaire comportant, d'une part, un volet de retenue dont l'extrémité libre est tournée du côté des pattes de sertissage et, d'autre part, au voisinage de son extrémité libre, au moins un bossage, tandis que chaque canal présente, au moins une cannelure de guidage du bossage.

Suivant une caractéristique constructive particulière, l'élément complémentaire présente, d'une part, le long de chacun de deux bords opposés destinés à être jointifs après pliage, une patte destinée à être pliée vers l'intérieur pour s'insérer dans une fente du corps du premier élément et s'ouvrant entre les deux barrettes élastiques, et, d'autre part, une patte découpée en un point intermédiaire de sa surface et destinée à être pliée vers l'intérieur pour s'insérer dans une encoche de la longueur dudit premier élément et découpée dans l'un des bords du corps destiné à être jointif avec le bord opposé après pliage dudit corps.

Suivant un mode de réalisation particulier, le corps présente une partie méplate dans laquelle est découpé un ergot coopérant avec la surface interne de l'élément complémentaire.

Suivant un premier mode de réalisation, les barrettes élastiques du premier élément sont terminées par des rebords traversant des encoches de l'extrémité correspondante de l'élément complémentaire.

Suivant un mode de réalisation particulier, l'élément complémentaire, sur deux bords opposés destinés à être jointifs après pliage, comporte une patte destinée à porter contre des saillies des bords correspondants des barrettes élastiques pour maintenir un certain écartement entre elles.

Suivant une caractéristique constructive, les canaux de l'élément de boîtier débouchent sur une partie ouverte dans le fond de laquelle sont conformées des empreintes correspondant à la forme des organes femelles de contact électrique, la partie ouverte étant délimitée par une paroi d'extrémité destinée à limiter l'engagement des organes femelles de contact électrique et percée de trous pour permettre le passage des organes de contact électrique mâles, ladite partie ouverte étant délimitée par des parois latérales présentant, sur leur surface interne, des rainures pour le guidage d'ergots d'une clé présentant, sur sa face destinée à être tournée en regard des empreintes, des empreintes complémentaires correspondant à la forme des organes femelles de contact électrique, des moyens étant prévus pour maintenir la clé dans une position d'attente dans laquelle ces empreintes sont éloignées des empreintes du fond de l'élément de boîtier pour permettre la mise en place desdits organes femelles de contacts électriques et pour, lorsque ceux-ci sont mis en place, déplacer la clé vers une position de verrouillage dans laquelle les organes femelles de contacts électriques sont enserrés entre lesdites empreintes.

De préférence, les parois latérales sont reliées, en un point intermédiaire de leur longueur, par un pont formant une butée pour le volet de retenue de l'organe femelle de contact électrique.

Suivant une autre caractéristique constructive, chaque paroi latérale comporte, sur sa face interne, trois rainures, la rainure intermédiaire présentant une butée avec des rampes inclinées de manière à pouvoir être franchie, tandis que les deux autres rainures comportent des crochets avec des abrupts tournés vers le fond, la clé étant pourvue, sur deux bords opposés, d'ergots destinés à coopérer avec les abrupts des crochets et de butées avec des rampes inclinées, la position des crochets, des ergots et des butées étant telle que lorsque les ergots portent contre les abrupts des crochets, les butées de la clé portent contre une rampe des butées des rainures, la clé étant en position d'attente, tandis que lorsque les butées de la clé ont franchi lesdites butées, la clé est en position de verrouillage.

Suivant encore une autre caractéristique constructive, les canaux comportent, du côté de leur entrée, deux amorces de pas-de-vis débouchant sur des cannelures longitudinales.

Ainsi, lorsque l'organe femelle de contact électrique est pourvu de barrettes élastiques méplates afin de recevoir un organe mâle méplat, par exemple, à section rectangulaire ou carrée on est assuré que ledit organe femelle aura une position angulaire compatible avec l'insertion de l'organe mâle.

Suivant un mode de réalisation particulier, l'élément de boîtier est prolongé, du côté adjacent aux canaux, par une jupe dans laquelle est inséré un joint d'étanchéité percé de trous alignés avec les canaux.

Lorsqu'on insère l'organe femelle dans l'élément de boîtier, compte tenu de sa forme générale cylindrique, on ne risque pas d'endommager le joint.

Enfin, suivant un cas particulier, l'élément de boîtier comporte deux parties ouvertes sur deux faces opposées et recevant, chacune, une clé.

L'invention va maintenant être décrite avec plus de détails en se référant à des modes de réalisation particuliers donnés à titre d'exemple seulement et représentés aux dessins annexés, dans lesquels :

Figure 1 est une vue en plan montrant le développé du premier élément d'un organe de contact électrique, selon l'invention.

Figure 2 est une vue en élévation du premier élément de l'organe électrique réalisé à partir du développé de la figure 1.

Figure 3 est une vue en plan.

Figure 4 est une vue en plan de dos.

Figure 5 est une vue en coupe suivant la ligne 5-5 de la figure 2.

Figure 6 est une vue en coupe suivant la ligne 6-6 de la figure 5.

Figure 7 montre en plan le développé de l'élément complémentaire de l'organe de contact électrique.

Figure 8 est une vue en plan de l'élément complémentaire obtenu à partir du développé de la figure 7.

Figure 9 est une vue en élévation.

Figure 10 est une vue en plan par-dessous.

Figure 11 est une vue en élévation.

Figure 12 est une vue en coupe suivant la ligne 12-12 de la figure 9.

Figure 13 est une vue en coupe suivant la ligne 13-13 de la figure 12.

Figure 14 est une vue en coupe suivant la ligne 14-14 de la figure 10.

Figure 15 est une vue en coupe suivant la ligne 15-15 de la figure 12.

Figure 16 est une vue en coupe suivant la ligne 16-16 de la figure 12.

Figure 17 est une vue en élévation de l'organe de contact électrique, les deux éléments étant assemblés.

Figure 18 est une vue en plan.

Figure 19 est une vue en coupe suivant la ligne 19-19 de la figure 17.

Figure 20 est une vue en coupe suivant la ligne 20-20 de la figure 19.

Figure 21 est une vue en coupe suivant la ligne 21-21 de la figure 18.

Figure 22 est une vue en coupe suivant la ligne 22-22 de la figure 19.

Figure 23 est une vue en coupe suivant la ligne 23-23 de la figure 19.

Figure 24 est une vue en élévation d'un élément de boîtier destiné à recevoir un organe de contact électrique des figures précédentes.

Figure 25 est une vue en coupe suivant la ligne 25-25 de la figure 24.

Figure 26 est une vue correspondant à la figure 25 montrant une des clés en position de verrouillage.

Figure 27 est une vue en coupe suivant la ligne 27-27 de la figure 24, les clés étant en position d'attente.

Figure 28 est une vue correspondant à la figure 27, les clés étant verrouillées.

Figure 29 est une vue en coupe suivant la ligne 29-29 de la figure 24.

Figure 30 est une vue correspondant à la figure 29, les clés étant verrouillées.

Figure 31 est une vue en coupe suivant la ligne 31-31 de la figure 24.

Figure 32 est une vue correspondant à la figure 31, les clés étant verrouillées.

Figure 33 est une vue en coupe suivant la ligne 33-33 de la figure 24.

Figure 34 est une vue en coupe suivant la ligne 34-34 de la figure 24.

Figure 35 est une vue correspondant à la figure 34, les clés étant verrouillées.

Le premier élément de l'organe de contact électrique représenté aux figures 1 à 6 est réalisé à partir d'une bande métallique bonne conductrice de l'électricité et'présentant une certaine élasticité.

Le premier élément est désigné par la référence générale 1 et est découpé pour présenter, à une extrémité, deux pattes de sertissage 2 destinées à enserrer un conducteur électrique logé dans une gaine isolante. Au voisinage des pattes 2 est prévue une seconde paire de pattes de sertissage 3 destinées à enserrer une partie dénudée dudit conducteur électrique.

Du côté opposé aux pattes 2, l'élément 1 est découpé pour présenter deux barrettes élastiques 7, 8 destinées à constituer une pince 9 pour enserrer un conducteur mâle formé d'une languette méplate.

Entre les barrettes 7 et 8 et les pattes 3 sont ménagées une partie 10 et une partie 4.

La partie 10 est destinée à être roulée pour former un corps avec un fond méplat 10a prolongé par deux parties arquées dont les bords 5 et 6 sont jointifs, le bord 6 étant pourvu d'une encoche 12.

La partie 4 est profilée pour présenter, d'une part, une nervure 16 du renforcement, et, d'autre part, un ergot 15 en saillie du côté de la face extérieure du fond méplat 10a.

Dans le fond méplat 10a, du côté des barrettes élastique 7 et 8, est ménagée une fente 19, tandis que lesdites barrettes 7 et 8 présentent des saillies respectivement 17 et 18 tournées du côté dudit fond méplat 10a.

Les barrettes 7 et 8 sont cambrées de manière à former un point de contact dans lequel est réalisé un bossage 20.

L'extrémité libre de la barrette 7 est terminée par un rebord 23 tourné vers l'extérieur, l'extrémité libre de la barrette 8 comportant un rebord correspondant 24.

Les figures 7 à 16 montrent l'élément complémentaire destiné à être monté sur le premier élément 1.

L'élément complémentaire qui porte la référence générale 30 est découpé dans un flan métallique bon conducteur de l'électricité et doué d'une certaine élasticité.

Le flan est découpé pour présenter une forme générale rectangulaire avec deux grands côtés 31 et 32 et deux petits côtés 33 et 34.

Le grand côté 31 présente des fentes délimitant deux pattes 35 et 36, le grand côté 32 comportant des pattes 37 et 38 correspondantes.

Le petit côté 34 est pourvu de deux grandes encoches 39 qui délimitent des butées 41, 42 et 43.

Au voisinage du petit côté 34 sont pratiqués deux emboutis circulaires 45 destinés à former, à la surface latérale, des bossages.

Au voisinage du petit côté 33 est découpée une languette de retenue 46 s'étendant parallèlement aux grands côtés 31 et 32 et dont le bord libre est tourné vers le petit côté 33.

Au voisinage d'un bord de la languette de retenue 46 est découpée une patte 47.

Enfin dans le flan sont découpées deux barrettes 49 et 50 destinées à renforcer l'action élastique des barrettes 7 et 8.

L'élément complémentaire est roulé pour former un cylindre avec les deux grands côtés 31 et 32 jointifs.

Les figures 17 à 23 montrent le montage et l'assemblage des deux éléments 1 et 30.

L'élément complémentaire 30 est engagé sur l'extrémité correspondante de l'élément 1 de manière que les pattes 36 et 38 viennent s'insérer dans la fente 19, tandis que la patte 47 est engagée dans la fente formée par l'encoche 12.

Dans cette position, la barrette 50 porte contre la barrette 8, tandis que la barrette 49 coopère avec la barrette 7.

Les pattes 35 et 37 sont rabattues vers l'intérieur de manière à porter contre les faces tournées l'une en regard de l'autre des saillies 17, 18, tandis que les rebords 23 et 24 viennent se situer en regard des encoches 39.

Les butées 41 et 42 permettent de délimiter la largeur de l'espace disponible pour l'introduction d'une languette mâle et ainsi de s'opposer à l'insertion d'une languette dont les dimensions sont supérieures à des dimensions déterminées.

L'ergot 15 bute contre la surface interne de l'élément complémentaire 30 et permet ainsi de rattraper le jeu entre la partie méplate 10a et l'élément complémentaire 30.

La profondeur des encoches 39 complète la sécurité donnée par les butées 41 et 42 en délimitant le débattement possible des barrettes élastiques 7 et 8.

Enfin, les pattes 35 et 37, en coopérant avec les saillies 17 et 18, assurent un écartement des barrettes 7 et 8 l'une de l'autre afin de faciliter l'insertion de la languette mâle.

Les figures 24 à 35 montrent un élément de boîtier 71 destiné à recevoir des organes de contacts électriques tels que ceux décrits aux figures précédentes.

L'élément de boîtier 71, à une extrémité, est prolongé par une jupe 72 destinée à recevoir un joint d'étanchéité 73 constitué par un bloc souple et élastique présentant une série de trous 74 dont la surface latérale comporte des ondulations, chaque trou étant disposé en regard d'un canal 75.

L'entrée de chaque canal 75 comporte deux amorces de pas-de-vis 76 s'étendant sur 180° et débouchant, chacun, sur une cannelure longitudinale 77.

Chaque canal 75 débouche sur une partie ouverte 89 dans le fond de laquelle sont conformées des empreintes 79. Dans le mode de réalisation représenté, il est prévu six empreintes 79, trois tournées d'un côté latéral et trois tournées du côté opposé, les empreintes étant fermées par une paroi d'extrémité 80 percée de trous 81 pour le passage d'organes mâles méplats 82 solidaires d'un élément de boîtier complémentaire 83 destiné à recevoir l'élément de boîtier 71.

L'élément de boîtier 71 présente deux bourrelets 84 et 85 destinés à maintenir un joint d'étanchéité 86 s'insérant dans un prolongement 87 de l'élément de boîtier complémentaire 83.

La paroi d'extrémité 80 est solidaire de deux parois latérales 90 qui sont solidaires du bourrelet 85.

Les parois latérales sont reliées de chaque côté par un pont 91 dont la face tournée en regard de la paroi 80 constitue une butée pour les languettes de retenue 46.

Les parois 90, sur les faces internes, comportent des rainures 93, 94 et 95.

Dans les rainures 95 sont prévus, à chaque extrémité, des crochets de retenue 96 dont les abrupts 96a sont tournés, l'un en regard de l'autre, vers l'intérieur des rainures correspondantes.

Dans les rainures 94, au voisinage des extrémités, sont prévues des butées 98 présentant deux rampes inclinées 98a et 98b, ces butées étant décalées vers l'intérieur des rainures par rapport aux crochets 96.

Les rainures 93 comportent, à chaque extrémité, des crochets 99 dont les abrupts 99a sont tournés vers l'intérieur desdites rainures.

Chaque empreinte 79 affecte la forme d'un organe de contact électrique correspondant au premier mode de réalisation avec, au voisinage de la paroi d'extrémité 80, une cannelure 101 s'étendant dans le prolongement de la cannelure 77.

Il est prévu deux clés de verrouillage 102. Chaque clé 102 présente trois empreintes 103 correspondant aux empreintes 79 de manière à pouvoir coopérer avec les organes de contacts électriques et bloquer ceux-ci.

Chaque clé 102 comporte, le long de deux bords longitudinaux opposés, un ergot 105 destiné à coopérer avec les rainures 95, une butée 107 destinée à s'insérer dans les rainures 94 et un ergot 109 destiné à être guidé dans les rainures 93.

Chaque ergot 105 présente un abrupt 105a tourné du côté opposé à l'abrupt 96a correspondant du crochet 96.

Les butées 107 affectent la même forme que les butées 98 et comportent des rampes 107a et 107b, tandis que les ergots 109 présentent un abrupt 109a tourné du côté opposé aux abrupts 90a. La partie de chaque clé 102 si tuée entre deux ergots 109 de deux côtés opposés comporte des dents 112 reliées par des parties convexes 111.

Les clés 102 peuvent occuper deux positions, une position d'attente et une position de verrouillage.

La position d'attente est montrée sur les figures 27, 29, 31, 33 et 34, tandis que la position verrouillée est représentée sur les figures 28, 30, 32 et 35.

L'organe de contact électrique est engagé d'abord dans un trou 74 et, compte tenu de sa forme externe cylindrique, il ne blesse pas les parois latérales du trou 74 du joint, les bossages 45 rencontrent les deux amorces de pas-de-vis 76 qui tendent, automatiquement, à modifier la position angulaire dudit organe afin que lesdits bossages viennent s'aligner avec les cannelures 77. L'organe de contact électrique est poussé de manière que son extrémité libre vienne buter contre la paroi d'extrémité 80 (voir figure 30). Dans cette position, le volet de retenue 46 qui, lors de la mise en place s'est effacé élastiquement, fait saillie et s'oppose au retrait dudit organe en butant contre le pont 91. L'un des bossages 45 est guidé dans la cannelure 101 de sorte que l'organe est maintenu dans la bonne position angulaire pour recevoir un organe mâle méplat 82, ce dernier pouvant avoir une section rectangulaire, voire carrée.

Lors de la mise en place des organes de contacts électriques femelles, les clés 102 sont laissées dans la position d'attente, position dans laquelle les ergots 109 ont franchi les crochets 99 et les ergots 105, les crochets 96 (voir figures 27, 29), de sorte que les clés ne peuvent se détacher intempestivement. Par contre, les bu tées 107 portent, par leur rampe 107b, contre les rampes 98a des butées 98 (voir figure 31) maintenant ainsi les empreintes 103 des clés 102 éloignées des empreintes correspondantes 79.

Lorsque les organes de contacts électriques femelles sont tous mis en place, on presse sur les deux clés 102 afin que les butées 107 franchissent les butées 98. Dans cette position, les organes de contacts électriques femelles se trouvent emprisonnés, les dents 112 qui sont logées entre le pont 91 et le bourrelet 85 venant se situer de part et d'autre de la partie 4 de sorte qu'elles forment une butée s'opposant au retrait desdits organes en coopérant avec le bord du second élément 30 adjacent aux pattes 3.

Bien entendu, l'invention n'est pas limitée aux modes de réalisation qui viennent d'être décrits et représentés. On pourra y apporter de nombreuses modifications de détail sans sortir pour cela du cadre de l'invention défini dans les revendications 1 à 11.

## Revendications

1. Organe femelle de contact électrique et élément de boîtier destiné à recevoir un tel organe, ledit organe étant du type comprenant un premier élément (1) réalisé à partir d'une bande métallique bonne conductrice de l'électricité et douée d'une certaine élasticité, ladite bande étant découpée et pliée pour présenter, à une extrémité, des pattes de sertissage (2, 3) prolongées par une partie profilée (4) elle-même prolongée par un corps (10) à section circulaire terminé par deux barrettes élastiques (7, 8) destinées à former une pince pour enserrer un organe mâle de contact électrique correspondant (82) et un élément complémentaire (30) fixé sur le corps (10) et réalisé à partir d'une bande métallique bonne conductrice de l'électricité et douée d'une certaine élasticité, ladite bande étant découpée et pliée afin d'affecter une section circulaire pour recevoir le corps (10) du premier élément (1) et présenter, deux barrettes élastiques (49, 50) destinées à porter contre les barrettes élastiques du premier élément et ainsi renforcer l'action élastique de celles-ci, tandis que l'élément de boîtier (71) est du type destiné à coopérer avec un élément de boîtier complémentaire pourvu des organes mâles de contacts électriques, ledit élément de boîtier présentant des canaux (75) destinés à recevoir, chacun, un organe femelle de contact électrique, des moyens étant prévus pour verrouiller lesdits organes, ces moyens étant susceptibles d'occuper une première position d'attente dans laquelle les organes femelles de contacts électriques peuvent être mis en place et une seconde position de verrouillage dans laquelle ceux-ci sont bloqués, ledit organe femelle de contact électrique étant caractérisé en ce que les barrettes élastiques (7 et 8) du premier élément (1) sont méplates, ledit élément complémentaire (30) comportant, d'une part, un volet de retenue (46), dont l'extrémité libre est tournée du côté des pattes de sertissage et, d'autre part, au voisinage de son extrémité libre, au moins un bossage (45), tandis que chaque canal (75) présente au moins une cannelure (101) de guidage du bossage (45).

2. Organe femelle de contact électrique et élément de boîtier destiné à recevoir un tel organe, selon la revendication 1, caractérisé en ce que l'élément complémentaire (30) dudit organe présente, d'une part, le long de chacun de deux bords opposés (31, 32) destinés à être jointifs après pliage, une patte (36, 38) destinée à être pliée vers l'intérieur pour s'insérer dans une fente (19) du corps (10) du premier élément (1) et s'ouvrant entre les deux barrettes élastiques, et, d'autre part, une patte (47) découpée en un point intermédiaire de sa surface et destinée à être pliée vers l'intérieur pour s'insérer dans une encoche (12) de la longueur dudit premier élément (1) et découpée dans l'un des bords (6) du corps (10) destiné à être jointif avec le bord opposé après pliage dudit corps (10).

3. Organe femelle de contact électrique et élément de boîtier destiné à recevoir un tel organe, selon la revendication 1, caractérisé en ce que le corps (10) dudit organe présente une partie méplate (10a) dans laquelle est découpé un ergot (15) coopérant avec la surface interne de l'élément complémentaire.

4. Organe femelle de contact électrique et élément de boîtier destiné à recevoir un tel organe, selon la revendication 1, caractérisé en ce que les barrettes élastiques du premier élément dudit organe sont terminées par des rebords (23, 24) traversant des encoches (39) de l'extrémité correspondante de l'élément complémentaire (30).

5. Organe femelle de contact électrique et élément de boîtier destiné à recevoir un tel organe, selon la revendication 1, caractérisés en ce que l'élément complémentaire (30) dudit organe, sur deux bords opposés destinés à être jointifs après pliage, comporte une patte (35, 37) destinée à porter contre des saillies (17, 18) des bords correspondants des barrettes élastiques (7, 8) pour maintenir un certain écartement entre elles.

6. Organe femelle de contact électrique et élément de boîtier destiné à recevoir un tel organe, selon la revendication 1 et/ou l'une quelconque des revendications 2 à 5, caractérisés en ce que les canaux (75) dudit élément de boîtier (71) débouchent sur une partie ouverte dans le fond de laquelle sont conformées des empreintes (79) correspondant à la forme des organes femelles de contacts électriques, la partie ouverte (89) étant délimitée par une paroi d'extrémité (80) destinée à limiter l'engagement des organes femelles de contacts électriques et percée de trous (81) pour permettre le passage des organes de contacts électriques mâles (82), ladite partie ouverte (89) étant délimitée par des parois latérales (90) présentant, sur leur surface interne, des rainures (93, 94, 95) pour le guidage d'ergots (105, 109) d'une clé (102) présentant, sur sa face destinée a être tournée en regard des empreintes (79), des empreintes complémentaires (103) correspondant à la forme des organes femelles de contacts électriques, des moyens étant prévus pour maintenir la clé (102) dans une position d'attente dans laquelle ses empreintes sont éloignées des empreintes (79) du fond de l'élément de boîtier pour permettre la mise en place desdits organes femelles de contacts électriques et pour, lorsque ceux-ci sont mis en place, déplacer la clé (102) vers une position de verrouillage dans laquelle les organes femelles de contacts électriques sont enserrés entre lesdites empreintes.

7. Organe femelle de contact électrique et élément de boîtier destiné à recevoir un tel organe, selon la revendication 5, caractérisés en ce que les parois latérales (90) dudit élément de boîtier sont reliées, en un point intermédiaire de leur longueur, par un pont (91) formant une butée pour le volet de retenue (46, 46a) de l'organe femelle de contact électrique.

8. Organe femelle de contact électrique et élément de boîtier destiné à recevoir un tel organe, selon la revendication 5, caractérisés en ce que chaque paroi latérale dudit élément de boîtier comporte, sur sa face interne, trois rainures (93, 94, 95), la rainure intermédiaire présentant une butée (98) avec des rampes inclinées de manière à pouvoir être franchie, tandis que les deux autres rainures (95, 93) comportent des crochets (99, 96) avec des abrupts (99a, 96a) tournés vers le fond, la clé (102) étant pourvue, sur deux bords opposés, d'ergots (105, 109) destinés à coopérer avec les abrupts des crochets et de butées (107) avec des rampes inclinées (107a, 107b), la position des crochets, des ergots et des butées étant telle que, lorsque les ergots portent contre les abrupts des crochets, les butées de la clé (102) portent contre une rampe (98a) des butées des rainures (94), la clé étant en position d'attente, tandis que lorsque les butées de la clé (102) ont franchi lesdites butées, la clé est en position de verrouillage.

9. Organe femelle de contact électrique et élément de boîtier destiné à recevoir un tel organe, selon la revendication 8, caractérisés en ce que les canaux (75) dudit élément de boîtier comportent, du côté de leur entrée, deux amorces de pas-de-vis (76) débouchant sur des cannelures longitudinales.

10. Organe femelle de contact électrique et élément de boîtier destiné à recevoir un tel organe, selon la revendication 5, caractérisés en ce que l'élément de boîtier est prolongé, du côté adjacent aux canaux (75), par une jupe (72) dans laquelle est inséré un joint d'étanchéité (73) percé de trous (74) alignés avec les canaux.

11. Organe femelle de contact électrique et élément de boîtier destiné à recevoir un tel organe, selon la revendication 5, caractérisés en ce que l'élément de boîtier comporte deux parties ouvertes (89) sur deux faces opposées et recevant, chacune, une clé (102).

## Patentansprüche

1. Elektrische Kontaktbuchse und Gehäuseteil zur Aufnahme einer derartigen Buchse, wobei die Buchse ein erstes Element (1) und ein komplementäres Element (30) aufweist, von denen das erste Element (1) aus einem Metallband guter elektrischer Leitfähigkeit und einer gewissen Elastizität hergestellt ist, wobei das Band so zugeschnitten und gefaltet ist, daß es an einem Ende Klemmlaschen (2,3) aufweist, die durch einen profilierten Abschnitt (4) verlängert sind, welcher seinerseits von einem Körper (10) kreisförmigen Querschnitts verlängert ist, der in zwei elastischen Streifen (7,8) endet, die eine Klemme bilden, um einen entsprechenden elektrischen Kontaktstecker (82) einzuklemmen, und das komplementäre Element (30) an dem Körper (10) befestigt und aus einem Metallband guter elektrischer Leitfähigkeit und einer gewissen Elastizität hergestellt ist, wobei dieses Metallband so zugeschnitten und gefaltet ist, daß es einen kreisförmigen Querschnitt zur Aufnahme des Körpers (10) des ersten Elementes (1) erhält und zwei elastische Streifen (49,50) aufweist, die an die elastischen Streifen des ersten Elementes anlegbar sind und somit die elastische Wirkung derselben verstärken, während das Gehäuseteil (71) so ausgebildet ist, daß es mit einem komplementären Gehäuseteil zusammenwirkt, das mit elektrischen Kontaktsteckern zusammenwirkt, wobei das Gehäuseteil Kanäle (75) zur Aufnahme jeweils einer elektrischen Kontaktbuchse aufweist, Mittel zum Verriegeln dieser Buchsen vorgesehen sind, diese Mittel eine erste Wartestellung, in der die elektrischen Kontaktbuchsen positioniert werden können, und eine zweite Verriegelungsstellung, in der diese gesperrt sind, einnehmen können, wobei die elektrische Kontaktbuchse dadurch gekennzeichnet ist, daß die elastischen Streifen (7,8) des ersten Elementes (1) eben ausgebildet sind, wobei das komplimentäre Element (30) einerseits eine Haltezunge (46), deren freies Ende zur Seite der Klemmlaschen hin gedreht ist, und andererseits benachbart zu seinem freien Ende mindestens eine Warze (45) aufweist, während jeder Kanal (75) mindestens eine Kerbe(101) zur Führung der Warze (45) aufweist.

2. Elektrische Kontaktbuchse und Gehäuseteil zur Aufnahme einer derartigen Buchse gemäß Anspruch 1, dadurch gekennzeichnet, daß das komplementäre Element (30) der Buchse einerseits längs zweier gegenüberliegender, nach dem Falten miteinander zu verbindender Ränder (31,32), eine Lasche (36,38), die nach innen faltbar ist, um in einen Schlitz (19) des Körpers (10) des ersten Elementes (1) eingesteckt zu werden und sich zwischen den beiden elastischen Streifen zu öffnen, die an einem mittleren Punkt seiner Oberfläche zugeschnitten und zum Inneren hin faltbar ist, um in eine Aussparung (12) eingesetzt zu werden, die sich auf der Längsseite des ersten Elementes (1) befindet und in einen der Ränder (6) des Körpers (10), der nach dem Falten des Körpers mit dem gegenüberliegenden Rand zu verbinden ist, eingeschnitten ist.

3. Elektrische Kontaktbuchse und Gehäuseteil zur Aufnahme einer derartigen Buchse nach Anspruch 1, dadurch gekennzeichnet, daß der Körper (10) der Buchse einen ebenen Abschnitt (10a) aufweist, in den eine Nase (15) eingeschnitten ist, welche mit der Innenfläche des komplementären Elementes zusammenwirkt.

4. Elektrische Kontaktbuchse und Gehäuseteil zur Aufnahme einer derartigen Buchse nach Anspruch 1, dadurch gekennzeichnet, daß die elastischen Streifen des ersten Elementes der Buchse in Krempen (23,24) enden, die sich durch die Aussparungen (39) des entsprechenden Endes des komplementären Elementes (30) erstrecken.

5. Elektrische Kontaktbuchse und Gehäuseteil zur Aufnahme einer derartigen Buchse nach Anspruch 1, dadurch gekennzeichnet, daß das komplementäre Element (30) der Buchse an seinen beiden gegenüberliegenden Rändern, die nach dem Falten zu verbinden sind, eine Lasche (35,37) aufweist, die an Vorsprüngen (17,18) entsprechender Ränder der elastischen Streifen (7,8) anlegbar sind, um einen gewissen Abstand zwischen diesen aufrechtzuerhalten.

6. Elektrische Kontaktbuchse und Gehäuseteil zur Aufnahme einer derartigen Buchse nach Anspruch 1 und/oder irgendeinen der Ansprüche 2 bis 5, dadurch gekennzeichnet, daß die Kanäle (75) des Gehäuseteils (71) in einem offenen Abschnitt münden, in dessen Boden Vertiefungen (79) entsprechend der Form der elektrischen Kontaktbuchsen gebildet sind, wobei der offene Abschnitt (89) von einer Endwand (80) begrenzt ist, der zum Begrenzen des Eingriffs der elektrischen Kontaktbuchsen dient und mit Löchern (81) für den Durchtritt elektrischer Kontaktstecker (82) versehen ist, der offene Abschnitt (89) von Seitenwänden (90) begrenzt wird, die an ihren Innenflächen Nuten (93,94,95) zum Führen von Nasen (105,109) eines Verbindungsstückes (102) aufweisen, welcher an seiner den Vertiefungen (79) zugewandten Stirnseite komplementäre Vertiefungen (103) entsprechend der Form der elektrischen Kontaktbuchsen aufweist, Mittel vorgesehen sind, um das Verbindungsstück (102) in einer Wartestellung zu halten, in der seine Vertiefungen von den Vertiefungen (79) am Boden des Gehäuseteils entfernt sind, um das Positionieren der elektrischen Kontaktbuchsen zu ermöglichen, und um, wenn diese positioniert sind, das Verbindungsstück (102) in Richtung auf eine Verriegelungsstellung zu verstellen, in der die elektrischen Kontaktbuchsen zwischen diesen Vertiefungen eingeklemmt sind.

7. Elektrische Kontaktbuchse und Gehäuseteil zur Aufnahme einer derartigen Buchse nach Anspruch 5, dadurch gekennzeichnet, daß die Seitenwände (90) des Gehäuseteils an einem Punkt in einem mittleren Bereich über seiner Länge durch eine Brücke (91) verbunden sind, die einen Anschlag für die Haltezunge (46,46a) der elektrischen Kontaktbuchse bildet.

8. Elektrische Kontaktbuchse und Gehäuseteil zur Aufnahme einer derartigen Buchse nach Anspruch 5, dadurch gekennzeichnet, daß jede Seitenwand des Gehäuseteils an seiner Innenfläche drei Nuten (93,94,95) aufweist, von denen die mittlere Nut einen Anschlag (98) mit Rampen aufweist, die so geneigt sind, daß sie überwunden werden können, während die beiden anderen Nuten (95,93) Haken (99,96) mit zum Boden hin gedrehten Absätzen (99a,96a) aufweisen, wobei das Verbindungsstück (102) an seinen gegenüberliegenden Rändern mit Nasen (105,109) zum Zusammenwirken mit den Absätzen der Haken und mit Anschlägen (107) mit geneigten Rampen (107a, 107b) versehen ist, die Stellung der Haken, der Nasen und der Anschläge derart ist, daß, wenn die Nasen an den Absätzen der Haken anliegen, die Anschläge des Verbindungsstückes (102) an einer Rampe (98a) der Anschläge der Nuten (94) anliegen, wobei sich das Verbindungsstück in der Wartestellung befindet, während sich das Verbindungsstück in der Verriegelungsstellung befindet, wenn die Anschläge des Verbindungsstückes (102) die Anschläge der Nuten überwunden haben.

9. Elektrische Kontaktbuchse und Gehäuseteil zur Aufnahme einer derartigen Buchse nach Anspruch 8, dadurch gekennzeichnet, daß die Kanäle (75) des Gehäuseteils an ihrer Eintrittsseite zwei Gewindegangabschnitte (76) aufweisen, die in längsverlaufenden Kerben münden.

10. Elektrische Kontaktbuchse und Gehäuseteil zur Aufnahme einer derartigen Buchse nach Anspruch 5, dadurch gekennzeichnet, daß das Gehäuseteil auf seiner an den Kanälen (75) angrenzenden Seite durch eine Schürze (72) verlängert ist, in die eine Dichtung (73) eingesetzt ist, welche mit zu den Kanälen ausgerichteten Löchern (74) versehen ist.

11. Elektrische Kontaktbuchse und Gehäuseteil zur Aufnahme einer derartigen Buchse nach Anspruch 5, dadurch gekennzeichnet, daß das Gehäuseteil zwei Abschnitte (89) aufweist, die auf zwei gegenüberliegenden Seiten offen sind und jeweils ein Verbindungsstück (102) aufnehmen.

## Claims

1. A female electric contact element and housing part intended to receive one such element, said element being of the type comprising a first part (1) created from a good electricity conducting metallic strip and provided with a certain elasticity, said strip being cutout and folded to show crimping tabs (2,3) at one extremity, prolonged by a profiled portion (4), prolonged itself by a body (10) having a circular section, terminated by two flexible rods (7,8) intended to form a clamp to tightly hug a corresponding male electric contact element (82) and a complimentary part (30) secured on the body (10) and created from a good electricity conducting metallic strip and provided with a certain elasticity, said strip being cutout and folded so as to effect a circular section to receive body (10) of the first part (1), and having two flexible rods (49,50) intended to bear against the flexible rods of the first part, and thus reinforce the flexible action of these latter, whilst the housing part (71) is of the type intended to co-operate with a complimentary housing part provided for male electric contact elements, said housing element having channels (75) each intended to receive a female electric contact element, means being provided for locking said elements, these means being capable of occupying a first waiting position in which the female electric contact elements can be put in place, and a second locking position in which these latter are blocked, said female electric contact element being characterised in that the flexible rods (7 & 8) of the first part (1) are flattened, said complimentary part (30) comprising on the one hand a retaining flap (46) whose free extremity is turned from the crimping tabs side, and on the other hand, comprises of at least a hump (45) in the region of its free extremity, whilst each channel (75) has at least one hump (45) guide groove (101).

2. A female electric contact element and housing part intended to receive one such element, according to claim 1, characterised in that the complimentary part (30) of said element has on the one hand, a tab (36,38) along the length of each of the two opposing edges (31,32) intended to be abutting after folding, and intended to be folded inwardly so as to be inserted into a slit (19) in the body (10) of the first part (1) and opening between the two flexible rods, and on the other hand, a tab (47) cutout in an intermediary point of its surface, and intended to be folded inwardly to be inserted into a notch (12) along the length of said first part (1), and cutout in one of the edges (6) of the body (10) intended to be abutting with the opposing edge after folding said body (10).

3. A female electric contact element and housing part intended to receive one such element, according to claim 1, characterised in that body (10) of said element has a flattened part in which a lug (15) is cut out, co-operating with the internal surface of the complimentary part.

4. A female electric contact element and housing part intended to receive one such element, according to claim 1, characterised in that the flexible rods of the first part of said element are terminated by edges (23,24) crossing the notches (39) of the corresponding extremity of the complimentary part (30).

5. A female electric contact element and housing part intended to receive one such element, according to claim 1, characterised in that said element (30) comprises a tab (35,37) on two opposing edges intended to be abutting after folding, and intended to bear against projections (17,18) of corresponding edges of flexible rods (7,8) so as to maintain a certain distance between them.

6. A female electric contact element and housing part intended to receive one such element, according to claim 1 and/or any of claims 2 to 5, characterised in that the channels (75) of said housing part (71) open out into an open part, in the base of which are impressions (79) which correspond to the shape of the female electric contact element, the open part (89) being demarcated by an end wall (80) intended to limit the engagement of the female electric contact element, and pierced by holes (81) to allow the passage of male electric contact elements (82), said open part (89) being demarcated by lateral walls (90), having grooves (93,94,95) on their internal surface for guiding the lugs (105,109) of a key (102), having complimentary impressions (103) in its surface intended to be turned towards the impressions (79) corresponding to the shape of the female electric contact element, means being provided to maintain key (102) in a waiting position in which its impressions are spaced from the impressions (79) at the base of the housing part, so as to allow the insertion of said female electric contact elements, and, when these latter are in place, to displace key (102) towards a locking position in which the female electric contact elements are hugged tightly between said impressions.

7. A female electric contact element and housing part intended to receive one such element, according to claim 5, characterised in that lateral walls (90) of said housing part are connected at an intermediary point in their length by a bridge (91), forming a stop for the retaining flap (46,46a) of the female electric contact element.

8. A female electric contact element and housing part intended to receive one such element, according to claim 5, characterised in that each lateral wall of said housing part comprises three grooves (93,94,95) on its internal surface, the intermediary groove having a stop (98) with ramps inclined in such a manner that they can be passed over, whilst the two other grooves (95,93) comprise hooks (99.96) with sheer faces turned towards the bottom, key (102) being provided with lugs (105,109) on two opposing edges, intended to co-operate with the hooks sheer faces and with stops (107) having inclined ramps (107a,107b), the position of the hooks, the lugs and the stops being such that when the lugs bear against the hooks sheer faces, the key (102) stops bear against a ramp (98a) of groove (94) stop, the key being in the waiting position, whilst key (102) stops have passed over said stops, the key is in the locked position.

9. A female electric contact element and housing part intended to receive one such element, according to claim 8, characterised in that channels (75) of said housing part comprise at the side of their entry, two thread starting points (76) opening out onto the longitudinal grooves.

10. A female electric contact element and housing part intended to receive one such element, according to claim 5, characterised in that the housing part is prolonged from the side adjacent to the channels (75) by a skirt (72) in which an impermeable joint (73) is inserted, pierced by holes (74) aligned with the channels.

11. A female electric contact element and housing part intended to receive one such element, according to claim 5, characterised in that the housing part comprises'two open parts (89) on two opposing surfaces, and each one receiving a key (102).
